# EUROPÄISCHE PATENTSCHRIFT

(11) **EP 2 773 850 B1**
(45) Veröffentlichungstag und Bekanntmachung des Hinweises auf die Patenterteilung: **29.03.2017**
(21) Anmeldenummer: 12778309.0
(22) Anmeldetag: 22.10.2012
(51) Int. Cl.: F01C 21/08, F04C 2/344, F04C 11/00, F04C 2/10, F04C 14/06

(54) **PUMPEINRICHTUNG ZUR FÖRDERUNG EINES MEDIUMS**
PUMP DEVICE FOR DELIVERING A MEDIUM
DISPOSITIF DE POMPAGE POUR LE REFOULEMENT D'UN FLUIDE

(30) Priorität: 04.11.2011 DE 102011085795
(43) Veröffentlichungstag der Anmeldung: 10.09.2014
(73) Patentinhaber: Continental Automotive GmbH, 30165 Hannover (DE)
(72) Erfinder: BÖHM, Christian, 60316 Frankfurt am Main (DE)
(86) Internationale Anmeldenummer: PCT/EP2012/070839
(87) Internationale Veröffentlichungsnummer: WO 2013/064386

(56) Entgegenhaltungen:
- WO-A1-03/044368
- DE-A1- 19 952 167
- DE-A1-102008 012 309
- US-A1- 2002 037 222

## Beschreibung

Die Erfindung betrifft eine Pumpeinrichtung zur Förderung eines Mediums mit einer Flügelzellenpumpe, bei der die Flügelzellenpumpe einen Rotor mit aus Flügelschlitzen radial nach außen in Richtung einer Hubkontur eines Stators ausfahrbaren Flügeln hat, mit mit einem Druckbereich der Pumpeinrichtung über einen Fluidkanal verbundenen Unterflügelbereichen zur Beaufschlagung der Unterflügelbereiche mit Druck zum hydraulischen Ausfahren der Flügel, wobei die Unterflügelbereiche der Flügel untereinander verbunden sind.

Solche Pumpeinrichtungen werden bei heutigen Kraftfahrzeugen zur Förderung von Getriebeöl eingesetzt und sind aus der Praxis bekannt. Bei dieser Pumpeinrichtung sind zunächst die Unterflügelbereiche miteinander verbunden. Bei einer Drehung des Rotors werden einige der Flügel von der Hubkontur des Stators in den Rotor eingedrückt und erzeugen einen Druck in den Unterflügelbereich. Andere Flügel sollen durch den Druck in den Unterflügelbereichen aus dem Rotor gegen die Hubkontur des Stators ausgefahren werden. Um einen ausreichenden Druck der Unterflügelbereiche sicher zu stellen, sind die Unterflügelbereiche zudem über den Fluidkanal mit einem weiteren Druckbereich verbunden.

Nachteilig bei der bekannten Pumpeinrichtung ist jedoch, dass bei zähflüssigem Medium oder nicht vollständig mit Medium gefüllter Flügelzellenpumpe der von den einfahrenden Flügeln in den Unterflügelbereichen erzeugte Druck über den Fluidkanal entweichen kann. Dies führt dazu, dass die auszufahrenden Flügel innerhalb des Rotors verbleiben und eine Förderung des Mediums unterbleibt.

Das Dokument WO03/044368 zeigt eine Flügelzellenpumpe gemäß dem Oberbegriff des Anspruchs 1.

Der Erfindung liegt das Problem zugrunde, eine Pumpeinrichtung der eingangs genannten Art so weiter zu bilden, dass sie einen zuverlässigen Druckaufbau beim Anfahren der Flügelzellenpumpe ermöglicht.

Dieses Problem wird erfindungsgemäß dadurch gelöst, dass zumindest beim Start der Flügelzellenpumpe der Fluidkanal von dem Unterflügelbereich in Richtung des Druckbereichs geschlossen ist.

Durch diese Gestaltung wird sichergestellt, dass der von den einfahrenden Flügeln erzeugte Druck in den Unterflügelbereichen genutzt wird, um andere Flügel auszufahren. Da der Fluidkanal beim Start der Flügelzellenpumpe geschlossen ist, wird vermieden, dass von den einfahrenden Flügeln aufgebauter Druck in den Druckbereich entweichen kann, bevor ein Druck in dem Druckbereich aufgebaut ist. Dank der Erfindung werden die an dem Saugbereich vorbeigeführten Flügel bei der ersten Umdrehung des Rotors ausgefahren. Die erfindungsgemäße Pumpeinrichtung gestaltet sich hierdurch konstruktiv besonders einfach.

Der Fluidkanal lässt sich in beiden Richtungen in Abhängigkeit von dem Betriebszustand der erfindungsgemäßen Pumpeinrichtung schließen, wenn in dem Fluidkanal ein schaltbares Ventil angeordnet ist.

Der bauliche Aufwand zum Schließen des Fluidkanals lässt sich gemäß einer vorteilhaften Weiterbildung der Erfindung besonders gering halten, wenn in dem Fluidkanal ein Rückschlagventil angeordnet ist, und wenn das Rückschlagventil in Richtung des Druckbereichs sperrt. Das Rückschlagventil verhindert beim Start der Flügelzellenpumpe, dass von einfahrenden Flügeln aufgebauter Druck in den Druckbereich entweicht, ohne dass ein Druck in den Unterflügelbereichen der auszufahrenden Flügel aufgebaut werden kann. Das Rückschlagventil kann als Ersatz oder zusätzlich zu dem beschriebenen schaltbaren Ventil eingesetzt sein.

Bewegliche Bauteile zum Schließen des Fluidkanals beim Start der Flügelzellenpumpe lassen sich gemäß einer anderen vorteilhaften Weiterbildung der Erfindung einfach vermeiden, wenn in dem Fluidkanal ein temperaturabhängiger hydraulischer Widerstand angeordnet ist, wobei der hydraulische Widerstand bei geringen Temperaturen am höchsten ist. Der hydraulische Widerstand ist bevorzugt so ausgelegt, dass die maximal im Betrieb vorkommenden Leckageverluste im Unterflügelbereich eine Druckdifferenz erzeugen, die eindeutig unter dem minimalen Betriebsdruck der Pumpeinrichtung liegt. Dadurch ist sichergestellt, dass der gedrosselte Druck im Unterflügelbereich nicht unter den Umgebungsdruck abfällt und zum Ausfahren der Flügel ausreicht. Durch die Temperaturabhängigkeit ermöglicht der hydraulische Widerstand beim Start der Pumpeinrichtung und damit beim noch kalten Medium die Abkoppelung des Unterflügelbereichs von dem Druckbereich, so dass die Unterflügelbereiche der einfahrenden und der ausfahrenden Flügel gekoppelt sind. Ein weiterer Vorteil dieser Gestaltung besteht darin, dass der Druck in den Unterflügelbereichen gedrosselt ist, so dass die Anpressung der ausfahrenden Flügel gegen die Hubkontur minimiert wird. Dies vermindert Reibung und Verschleiß der Flügelzellenpumpe. Im einfachsten Fall ist der hydraulische Widerstand eine Drossel. Der hydraulische Widerstand kann als Ersatz oder zusätzlich zu dem schaltbaren Ventil oder dem Rückschlagventil eingesetzt sein.

Zur weiteren Verringerung des baulichen Aufwandes der Pumpeinrichtung trägt es bei, wenn der Druckbereich am Auslass der Flügelzellenpumpe angeordnet ist.

Die Flügel lassen sich gemäß einer anderen vorteilhaften Weiterbildung der Erfindung zuverlässig hydraulisch ausfahren, wenn der Druckbereich am Auslass einer zweiten Pumpe angeordnet ist. Durch diese Gestaltung kann ein Teil des Förderstromes der zweiten Pumpe für das hydraulische Ausfahren der Flügel der Flügelzellenpumpe genutzt werden. Durch diese Gestaltung hat die erfindungsgemäße Pumpeinrichtung zwei Pumpen, welche unabhängig voneinander betrieben werden können.

Die zweite Pumpe ermöglicht gemäß einer anderen vorteilhaften Weiterbildung der Erfindung eine direkte Erzeugung eines Drucks zum Ausfahren der Flügel der Flügelzellenpumpe, wenn die zweite Pumpe eine Zahnradringpumpe oder als Zahnradpumpe ausgebildet ist. Solche Zahnradringpumpen oder Zahnradpumpen weisen prinzipbedingt feststehende Zähne auf, was auch bei kalten und zähflüssigen Medien die Unmittelbarkeit der Förderung mit dem Start der zweiten Pumpe sicherstellt.

Vorgesehene Drücke in den Unterflügelbereichen lassen sich gemäß einer anderen vorteilhaften Weiterbildung der Erfindung sicherstellen, wenn die Unterflügelbereiche über eine in einem Stator angeordnete Nut miteinander verbunden sind und wenn die Nut eine Engstelle zwischen den Unterflügelbereichen der ausfahrenden Flügel und den Unterflügelbereichen der einfahrenden Flügel hat. Damit wirkt die Engstelle als Drossel und verlangsamt ein Überströmen des Mediums von dem einen Unterflügelbereich in den anderen Unterflügelbereich.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: schematisch eine erfindungsgemäße Pumpeinrichtung mit einer Flügelzellenpumpe,
- Fig. 2: eine Schnittdarstellung durch die Flügelzellenpumpe aus Figur 1 entlang der Linie II - II,
- Fig. 3: schematisch eine weitere Ausführungsform der erfindungsgemäßen Pumpeinrichtung,
- Fig. 4: ein 3/2 Wege-Ventil für die Pumpeinrichtung aus Figur 3,
- Fig. 5: schematisch eine weitere Ausführungsform der erfindungsgemäßen Pumpeinrichtung.

Figur 1 zeigt eine Pumpeinrichtung mit einer doppelhubigen Flügelzellenpumpe 1. Die Flügelzellenpumpe 1 hat einen in einem Stator 2 drehbaren Rotor 3 und ausfahrbare Flügel 4, 5. Die Flügelzellenpumpe 1 fördert ein Medium, beispielsweise Getriebeöl von Saugbereichen 6 zu Druckbereichen 7. Die Flügel 4, 5 sind in Flügelschlitzen 8, 9 radial verschieblich gegen eine Hubkontur 10 des Stators 2 geführt. Der Rotor 3 hat Unterflügelbereiche 11, 12, welche untereinander teilweise über Engstellen 13 miteinander verbunden sind. Die Druckbereiche 7 sind über Fluidkanäle 14 mit darin angeordneten Rückschlagventilen 15 mit im Saugbereich 6 angeordneten Unterflügelbereichen 12 verbunden. Die Rückschlagventile 15 sind derart ausgerichtet, dass sie in Richtung des Druckbereichs 7 sperren. Bei der Drehung des Rotors 3 gegen den Uhrzeigersinn werden die am Druckbereich 7 befindlichen Flügel 4 in den Rotor 3 hineingedrückt, während am Saugbereich 6 befindliche Flügel 5 ausfahren. Die in den Rotor 3 hineingedrückten Flügel 4 bauen in den Unterflügelbereichen 11, 12 einen Druck auf, welcher dazu führt, dass die auszufahrenden Flügel 5 aus dem Rotor 3 ausgefahren werden. Die Rückschlagventile 15 verhindern beim Start der Flügelzellenpumpe 1 ein Entweichen des Drucks aus den Unterflügelbereichen 11, 12, wenn noch kein Druck in den Druckbereichen 7 aufgebaut ist.

Figur 2 zeigt die Flügelzellenpumpe 1 aus Figur 1 in einer Schnittdarstellung entlang der Linie II - II. Hierbei ist zu erkennen, dass die Unterflügelbereiche 11, 12 über eine in dem Stator 2 angeordnete Nut 16 miteinander verbunden sind. Die Rückschlagventile 15 sind ebenfalls im Stator 2 angeordnet. Die in Figur 1 dargestellten Engstellen 13, über die die Unterflügelbereiche 11, 12 miteinander verbunden sind, sind in dem Stator 2 angeordnet und damit ortsfest zu den ebenfalls ortsfesten Saugbereichen 6 und den Druckbereichen 7.

Figur 3 zeigt eine weitere Ausführungsform der Pumpanordnung mit einer einhubigen Flügelzellenpumpe 17 und einer zweiten Pumpe 18. Von der Flügelzellenpumpe 17 ist zur Vereinfachung nur der Stator 19 mit Saugbereichen 20, mit Druckbereichen 21 und mit über eine Engstelle 22 miteinander verbundenen Unterflügelbereichen 23, 24 dargestellt. Die zweite Pumpe 18 ist beispielsweise als Zahnradpumpe ausgebildet und fördert das Medium von einem Saugbereich 25 zu einem Druckbereich 26. Wie bei der Ausführungsform nach den Figuren 1 und 2 ist der Druckbereich 21 der Flügelzellenpumpe 17 über ein Fluidkanal 27 mit einem Rückschlagventil 28 mit dem Unterflügelbereich 24 an dem Saugbereich 20 verbunden. Der Druckbereich 26 der zweiten Pumpe 18 ist ebenfalls über einen zweiten Fluidkanal 29 mit einem zweiten Rückschlagventil 30 mit dem Unterflügelbereich 24 verbunden. Die beiden Rückschlagventile 28, 30 sind derart gestaltet, dass ein Druck aus den Unterflügelbereichen 23, 24 nicht entweichen kann. Sobald jedoch in den Druckbereichen 21, 26 der Flügelzellenpumpe 17 oder der zweiten Pumpe 18 ein Druck aufgebaut ist, gelangt das geförderte Medium über die Fluidkanäle 27, 29 in die Unterflügelbereiche 23, 24.

Figur 4 zeigt ein schaltbares 3/2-Wege-Ventil 31, welches anstelle der beiden Rückschlagventile 28, 30 in der Pumpeinrichtung aus Figur 3 eingesetzt werden kann. Sobald die Flügelzellenpumpe 17 oder die zweite Pumpe 18 einen Druck in dem jeweiligen Druckbereich 21, 26 aufbaut, wird dieser Druckbereich 21, 26 mit den Unterflügelbereichen 24 verbunden. Hierdurch ist es möglich, den Druckbereich 26 der zweiten Pumpe 18 mit dem Unterflügelbereich 24 der Flügelzellenpumpe 18 zu verbinden und gleichzeitig ein Entweichen des Drucks in den Druckbereich 21 der Flügelzellenpumpe 17 zu verhindern.

Figur 5 zeigt eine weitere Ausführungsform der Pumpeinrichtung, welche sich von der aus Figur 3 vor allem dadurch unterscheidet, dass die Flügelzellenpumpe 17 anstelle des Rückschlagventils 28 einen temperaturabhängigen, hydraulischen Widerstand 32 hat. Der Widerstand 32 ist am größten, wenn die Temperatur am niedrigsten ist. Ansonsten ist die Pumpeinrichtung wie zu Figur 3 beschrieben aufgebaut.

## Patentansprüche

1. Pumpeinrichtung zur Förderung eines Mediums mit einer Flügelzellenpumpe (1, 17), bei der die Flügelzellenpumpe (1, 17) einen Rotor (3) mit aus Flügelschlitzen (8, 9) radial nach außen in Richtung einer Hubkontur (10) eines Stators (2, 19) ausfahrbaren Flügeln (4, 5) hat, und mit mit einem Druckbereich (7, 21, 26) der Pumpeinrichtung über einen Fluidkanal (14, 27, 29) verbundenen Unterflügelbereiche (11, 12, 23, 24) zur Beaufschlagung der Unterflügelbereichen (11, 12, 23, 24) mit Druck zum hydraulischen Ausfahren der Flügel (4, 5), wobei die Unterflügelbereiche (11, 12, 23, 24) der Flügel (4, 5) untereinander verbunden sind, **dadurch gekennzeichnet, dass** zumindest beim Start der Flügelzellenpumpe (1, 17) der Fluidkanal (14, 27, 29) von dem Unterflügelbereich (11, 12, 23, 24) in Richtung des Druckbereichs (7, 21, 26) geschlossen ist.

2. Pumpeinrichtung nach Anspruch 1, **dadurch gekennzeichnet, dass** in dem Fluidkanal (27, 29) ein schaltbares Ventil (31) angeordnet ist.

3. Pumpeinrichtung nach Anspruch 1 oder 2, **dadurch gekennzeichnet, dass** in dem Fluidkanal (14, 27, 29) ein Rückschlagventil (15, 28, 30) angeordnet ist, und dass das Rückschlagventil (15, 28, 30) in Richtung des Druckbereichs (7, 21, 26) sperrt.

4. Pumpeinrichtung nach einem der Ansprüche 1 bis 3, **dadurch gekennzeichnet, dass** in dem Fluidkanal (27, 29) ein temperaturabhängiger, hydraulischer Widerstand (32) angeordnet ist, wobei der hydraulische Widerstand (32) bei geringen Temperaturen am höchsten ist.

5. Pumpeinrichtung nach einem der Ansprüche 1 bis 4, **dadurch gekennzeichnet, dass** der Druckbereich (7, 21) am Auslass der der Flügelzellenpumpe (1, 17) angeordnet ist.

6. Pumpeinrichtung nach einem der Ansprüche 1 bis 5, **dadurch gekennzeichnet, dass** der Druckbereich (26) am Auslass einer zweiten Pumpe (18) angeordnet ist.

7. Pumpeinrichtung nach Anspruch 6, **dadurch gekennzeichnet, dass** die zweite Pumpe (18) eine Zahnradringpumpe oder als Zahnradpumpe ausgebildet ist.

8. Pumpeinrichtung nach einem der Ansprüche 1 bis 7, **dadurch gekennzeichnet, dass** die Unterflügelbereiche (11, 12, 23, 24) über eine in dem Stator (2, 19) angeordnete Nut (16) miteinander verbunden sind und dass die Nut (16) eine Engstelle (13, 22) zwischen den Unterflügelbereichen (12, 24) der ausfahrenden Flügel (5) und den Unterflügelbereich (11, 23) der einfahrenden Flügel (4) hat.

## Claims

1. Pump device for delivering a medium, having a vane-type pump (1, 17), in which the vane-type pump (1, 17) has a rotor (3) having vanes (4, 5), which can be extended radially outward out of vane slots (8, 9) in the direction of a cam contour (10) of a stator (2, 19), and having under-vane regions (11, 12, 23, 24), which are connected to a pressure region (7, 21, 26) of the pump device by a fluid duct (14, 27, 29), to enable the under-vane regions (11, 12, 23, 24) to be subjected to pressure to hydraulically extend the vanes (4, 5), wherein the under-vane regions (11, 12, 23, 24) of the vanes (4, 5) are connected to one another, **characterized in that** the fluid duct (14, 27, 29) is closed from the under-vane region (11, 12, 23, 24) in the direction of the pressure region (7, 21, 26), at least during the starting of the vane-type pump (1, 17).

2. Pump device according to Claim 1, **characterized in that** a switchable valve (31) is arranged in the fluid duct (27, 29).

3. Pump device according to Claim in 1 or 2, **characterized in that** a check valve (15, 28, 30) is arranged in the fluid duct (14, 27, 29), and **in that** the check valve (15, 28, 30) shuts off in the direction of the pressure region (7, 21, 26).

4. Pump device according to one of Claims 1 to 3, **characterized in that** a temperature-dependent hydraulic resistance (32) is arranged in the fluid duct (27, 29), wherein the hydraulic resistance (32) is greatest at low temperatures.

5. Pump device according to one of Claims 1 to 4, **characterized in that** the pressure region (7, 21) is arranged at the outlet of the vane-type pump (1, 17).

6. Pump device according to one of Claims 1 to 5, **characterized in that** the pressure region (26) is arranged at the outlet of a second pump (18).

7. Pump device according to Claim 6, **characterized in that** the second pump (18) is a ring gear pump or is designed as a gear pump.

8. Pump device according to one of Claims 1 to 7, **characterized in that** the under-vane regions (11, 12, 23, 24) are connected to one another by a groove (16) arranged in the stator (2, 19), and **in that** the groove (16) has a constriction (13, 22) between the under-vane regions (12, 24) of the extending vanes (5) and the under-vane region (11, 23) of the retracting vanes (4).

## Revendications

1. Dispositif de pompage pour le refoulement d'un fluide avec une pompe à palettes (1, 17), dans lequel la pompe à palettes (1, 17) comporte un rotor (3) avec des ailettes (4, 5) pouvant sortir hors de fentes d'ailettes (8, 9) radialement vers l'extérieur en direction d'un profil de levage (10) d'un stator (2, 19), et avec des régions (11, 12, 23, 24) sous les ailettes reliées par un canal de fluide (14, 27, 29) à une région de pression (7, 21, 26) du dispositif de pompage pour mettre sous pression les régions sous les ailettes (11, 12, 23, 24) en vue de la sortie hydraulique des ailettes (4, 5), dans lequel les régions sous les ailettes (11, 12, 23, 24) des ailettes (4, 5) sont reliées entre elles, **caractérisé en ce qu'**au moins au démarrage de la pompe à palettes (1, 17), le canal de fluide (14, 27, 29) partant de la région sous les ailettes (11, 12, 23, 24) en direction de la région de pression (7, 21, 26) est fermé.

2. Dispositif de pompage selon la revendication 1, **caractérisé en ce qu'**une soupape commutable (31) est disposée dans le canal de fluide (27, 29).

3. Dispositif de pompage selon la revendication 1 ou 2, **caractérisé en ce qu'**un clapet anti-retour (15, 28, 30) est disposé dans le canal de fluide (14, 27, 29), et **en ce que** le clapet anti-retour (15, 28, 30) bloque en direction de la région de pression (7, 21, 26).

4. Dispositif de pompage selon l'une quelconque des revendications 1 à 3, **caractérisé en ce qu'**une résistance hydraulique (32), dépendant de la température, est disposée dans le canal de fluide (27, 29), dans lequel la résistance hydraulique (32) est maximale dans le cas de basses températures.

5. Dispositif de pompage selon l'une quelconque des revendications 1 à 4, **caractérisé en ce que** la région de pression (7, 21) est disposée à la sortie de la pompe à palettes (1, 17).

6. Dispositif de pompage selon l'une quelconque des revendications 1 à 5, **caractérisé en ce que** la région de pression (26) est disposée à la sortie d'une deuxième pompe (18).

7. Dispositif de pompage selon la revendication 6, **caractérisé en ce que** la deuxième pompe (18) est une pompe annulaire à engrenages ou une pompe à engrenages.

8. Dispositif de pompage selon l'une quelconque des revendications 1 à 7, **caractérisé en ce que** les régions sous les ailettes (11, 12, 23, 24) sont reliées l'une à l'autre par une rainure (16) pratiquée dans le stator (2, 19) et **en ce que** la rainure (16) présente un étranglement (13, 22) entre les régions sous les ailettes (12, 24) des ailettes sortantes (5) et les régions sous les ailettes (11, 23) des ailettes rentrantes (4).
